# EUROPÄISCHE PATENTSCHRIFT

(11) **EP 2 039 873 B1**
(45) Veröffentlichungstag und Bekanntmachung des Hinweises auf die Patenterteilung: **24.08.2016**
(21) Anmeldenummer: 08016042.7
(22) Anmeldetag: 11.09.2008
(51) Int. Cl.: E06B 9/76

(54) **Gehäuse**
Casing
Boîtier

(30) Priorität: 20.09.2007 DE 102007045112
(43) Veröffentlichungstag der Anmeldung: 25.03.2009
(73) Patentinhaber: Gerhard Geiger GmbH & Co., 74321 Bietigheim-Bissingen (DE)
(72) Erfinder: Dangel, Hans-Michael, 74391 Erligheim (DE)
(74) Vertreter: Jeck, Anton

(56) Entgegenhaltungen:
- EP-A1- 1 201 951
- EP-A1- 1 211 380
- EP-A2- 0 633 384

## Beschreibung

Die Erfindung betrifft ein Getriebe gemäß dem Oberbegriff des Anspruchs 1, das vorzugsweise zum mechanischem Antrieb für Markisen, Jalousien, Rollladen und dergleichen eingesetzt wird.

Solche Getriebe werden vorzugsweise als Schneckengetriebe und Untersetzungsgetriebe abtriebsseitig beispielsweise mit der Wickelwelle einer Markise verbunden und antriebsseitig über eine Handkurbel bedient. Sie bestehen im Wesentlichen aus zwei spiegelsymmetrisch angeordneten Gehäuseteilen mit zweigeteilter Lagerstelle, die vorzugsweise verstemmt, vernietet, verschraubt oder dergleichen sind, und mit einem in beiden Gehäuseteilen gelagerten Zahnrad.

Durch die EP 1211380 A1, EP 1201951 A1 und EP 0633384 sind Getriebe nach dem Oberbegriff des Anspruchs 1 bekannt, deren zwei Gehäuseteile an der Lagerung der Antriebsschnecke beteiligt sind.

Bei derartigen Getrieben kann es durch Belastung zu einem Achsversatz sowie zu einem Öffnen des Gehäuses kommen. Weiterhin kann es hier durch die betriebsgemäße Verbindung zu einer unterschiedlichen Vorspannung der Lagerbuchsen an der Antriebseinheit kommen.

Die Aufgabe der Erfindung besteht darin, ein Getriebe der im Oberbegriff des Anspruchs 1 genannten Art zu schaffen, bei dem ein Achsversatz und ein Öffnen des Gehäuses ausgeschlossen wird.

Diese Aufgabe wird mit den Merkmalen des Anspruchs 1 gelöst.

Durch die Anbindung der gesamten, einteiligen, zylinderförmigen und komplett geschlossenen Lagerstelle an das eine Gehäuseteil wird gewährleistet, dass der Achsabstand der Verzahnung konstant bleibt und das Gehäuse sich bei größerer Belastung nicht öffnet.

Gemäß einer weiteren Ausbildung der Erfindung können die beiden Gehäuseteile miteinander verpresst, vernietet, verschraubt oder dergleichen werden.

Gemäß einer weiteren Ausbildung der Erfindung verhindert eine zusätzliche, formschlüssige Verbindung an der Lagerstelle (2) den Austritt von Schmiermitteln.

Die Vorspannung an den Lagerstellen bzw. Lagerbuchsen der Antriebseinheit bleibt immer konstant.

Die Erfindung wird nun anhand eines Ausführungsbeispiels näher erläutert. Es zeigen:
- Fig. 1: eine perspektivische Ansicht eines Gehäuseoberteils eines Getriebes gemäß der Erfindung,
- Fig. 2: eine perspektivische Rückansicht des Gehäuseoberteils der Fig. 1,
- Fig. 3: eine Seitenansicht des Gehäuseoberteils der Fig. 1,
- Fig. 4: eine Ansicht des Gehäuseoberteils der Fig. 3 von oben,
- Fig. 5: eine perspektivische Ansicht des Gehäuseunterteils des Getriebes gemäß der Erfindung,
- Fig. 6: eine perspektivische Rückansicht des Gehäuseunterteils der Fig. 5,
- Fig. 7: eine Seitenansicht des Getriebeunterteils der Fig. 6,
- Fig. 8: eine Ansicht des Getriebeunterteils der Fig. 7 von oben,
- Fig. 9: eine perspektivische Ansicht beider Gehäuseteile der Figuren 3 und 7 von vorn,
- Fig. 10: eine Detailansicht B der einteiligen Lagerstelle in Fig. 9,
- Fig. 11: eine perspektivische Ansicht des zusammengesetzten Gehäuseteile der Figuren 3 und 7 von hinten und
- Fig. 12: eine Seitenansicht der zusammengesetzten Gehäuseteile der Figuren 3 und 7 von vorn.
- Fig. 13: ein Gehäuseoberteil (1) mit An- und Abtriebseinheit,
- Fig. 14: ein Gehäuseunterteil (1) mit An- und Abtriebseinheit.

In den Figuren 1-4 ist ein Gehäuseoberteil 1 eines Schneckengetriebes mit einer einteiligen, zylinderförmigen, unteren Lagerstelle 2 dargestellt, die komplett geschlossen ist. Das Gehäuseoberteil 1 ist als etwa runde Schale ausgebildet, die mit einem etwa rechteckförmigen Schalenkörper erweitert ist. An dem einen Ende des rechteckförmigen Schalenkörpers ist die Lagerstelle 2 angeordnet, während am anderen Ende des rechteckförmigen Schalenkörpers eine erste halbe Lagerstelle 3.1 vorgesehen ist. Die Lagerstelle 2 ist mit einer Ausnehmung 2' versehen. In die Lagerstelle 2 und die Ausnehmung 2' wird beispielsweise in nicht dargestellter Weise eine erste Gleitlagerhülse aus Kunststoff aufgenommen, die in der Ausnehmung 2' gegen Verdrehen gesichert ist. In der Lagerstelle 3.1 wird beispielsweise in nicht dargestellter Weise eine zweite Gleitlagerhülse aus Kunststoff aufgenommen, die ebenfalls gegen Verdrehen gesichert ist. Die Gleitlagerhülsen dienen zur Lagerung einer nicht dargestellten Antriebswelle, auf der eine zwischen den Lagerstellen 2, 3.1 liegende, nicht dargestellte Schnecke angeordnet ist. Das Gehäuseoberteil ist mit Passstiftbohrungen 4.1-4.4 und mit Befestigungsbohrungen 5.1-5.3 versehen, die gleichzeitig zur Aufnahme von Muttern ausgebildet sind. Der Schalenboden weist eine erste Lagerstelle 6.1 für eine nicht dargestellte Abtriebswelle auf. Der Schalenboden ist ferner mit Verstärkungsrippen 7.1-7.6 verstärkt.

In den Figuren 5 bis 8 ist ein ähnlich wie das Gehäuseoberteil 1 ausgebildetes Gehäuseunterteil 8 des Schneckengetriebes dargestellt, das jedoch statt einer einteiligen Lagerstelle (2) nur eine Ausnehmung 9 aufweist, die auch zur Aufnahme der genannten ersten Gleitlagerhülse dient. Auf der dieser Ausnehmung 9 gegenüberliegenden Seite des rechteckförmigen Schalenkörpers ist eine zweite halbe, zur Lagerstelle 3.1 gehörende Lagerstelle 3.2 angeordnet, die der Aufnahme der genannten, zweiten Gleitlagerhülse dient. Das Gehäuseunterteil 8 ist mit Passstiften 10.1-10.4, die zu den Passstiftbohrungen 4.1-4.4 positionsgleich angeordnet sind, und mit Befestigungsbohrungen 5.4-5.6 versehen, die zu den Befestigungsbohrungen 5.1-5.3 positionsgleich angeordnet und gleichzeitig zur Aufnahme von Muttern ausgebildet sind. Der Schalenboden weist eine zweite Lagerstelle 6.2 für die erwähnte, nicht dargestellte Abtriebswelle auf. In die erste Lagerstelle 6.1 und die zweite Lagerstelle 6.2 kann beispielsweise jeweils eine Gleitlagerhülse aus Kunststoff zur Aufnahme eines nicht dargestellten, hohlen Getriebezahnrads aufgenommen sein, in das die erwähnte Schnecke eingreift und in dessen Hohlraum die erwähnte Abtriebswelle befestigt ist. Der Schalenboden ist ferner mit Verstärkungsrippen 7.1 '-7.6' verstärkt.

In Fig. 9 sind beide Gehäuseteile 1, 8 im Zusammenbau dargestellt, die mittels Schrauben und Muttern aneinander befestigt werden. In einer Detailansicht B gemäß der Fig. 10 ist zu sehen, wie die Gehäuseteile ineinander greifen.

In den Figuren 11 und 12 ist noch einmal der Zusammenbau des Gehäuses 1, 8 in anderen Perspektiven dargestellt.

Die Verbindung an der Lagerstelle 2 ist derart formschlüssig ausgebildet, dass ein Schmiermittelaustritt verhindert wird. Die Gehäuseteile 1, 8 bestehen vorzugsweise aus metallischem Druckguss. Vorzugsweise ist dasjenige Gehäuseteil 8, das keine einteilige Lagerstelle aufweist, aus einem minderwertigeren Werkstoff als der des mit der einteiligen Lagerstelle 2 versehenen Gehäuseteils 1 hergestellt.

### Bezugszeichenliste

- 1: Gehäuseoberteil
- 2: einteilige Lagerstelle
- 2': Ausnehmung
- 3.1: erste halbe Lagerstelle der Antriebswelle
- 3.2: zweite halbe Lagerstelle der Antriebswelle
- 4.1-4.4: Passstiftbohrung
- 5.1-5.3: Befestigungsbohrung
- 6.1: erste Lagerstelle
- 6.2: zweite Lagerstelle
- 7.1.-7.6: Verstärkungsrippe
- 7.1'-7.6': Verstärkungsrippe
- 8: Gehäuseunterteil
- 9: Ausnehmung
- 10.1-10.4: Passstift
- 11: Nut
- 12: Steg

## Patentansprüche

1. Getriebe mit einem Gehäuse aus zwei Gehäuseteilen (1, 8) mit mindestens einem in beiden Gehäuseteilen gelagerten Zahnrad, mit einer mit dem Zahnrad verbundenen Abtriebswelle und mit einer in beiden Gehäuseteilen aufgenommenen Antriebswelle, auf der eine mit dem Zahnrad im Eingriff stehende Schnecke befestigt ist, insbesondere zur Verwendung bei Jalousien, Rollläden oder Markisen, wobei die Gehäuseteile miteinander betriebsgemäß verbunden werden und wobei das eine Gehäuseteil (1) mindestens eine einteilige Lagerstelle (2) für die Antriebswelle aufweist und diese Lagerstelle (2) fest mit diesem Gehäuseteil (1) verbunden ist,
**dadurch gekennzeichnet,**
**dass** das eine Gehäuseteil (1) des Getriebes mit der einteiligen, zylinderförmigen, unteren Lagerstelle (2) ausgebildet ist, die komplett geschlossen ist.

2. Getriebe nach Anspruch 1,
**dadurch gekennzeichnet,**
**dass** die betriebsgemäße Verbindung durch Verpressen, Vernieten, Verschrauben oder dergleichen erfolgt.

3. Getriebe nach Anspruch 1,
**dadurch gekennzeichnet,**
**dass** die Verbindung an der Lagerstelle (2) derart formschlüssig ausgebildet ist, dass ein Schmiermittelaustritt verhindert wird.

4. Getriebe nach Anspruch 1,
**dadurch gekennzeichnet,**
**dass** die Gehäuseteile (1, 8) aus metallischem Druckguss bestehen.

5. Getriebe nach Anspruch 1,
**dadurch gekennzeichnet,**
**dass** dasjenige Gehäuseteil (8), das keine einteilige Lagerstelle aufweist, aus einem minderwertigeren Werkstoff als der des mit der einteiligen Lagerstelle (2) versehenen Gehäuseteils hergestellt ist.

## Claims

1. A drive having a housing comprising two housing parts (1, 8), having at least one gear wheel supported in both housing parts, having a power takeoff shaft connected to the gear wheel, and having a drive shaft received in both housing parts, on which drive shaft a worm that meshes with the gear wheel is secured, in particular for use with window blinds, rolling shutters, or awnings, the housing parts being operationally connected to one another and the one housing part (1) having at least one one-piece bearing site (2) for the drive shaft, this bearing site (2) being solidly connected to that housing part (1), **characterized in that**
the one housing part (1) of the drive is embodied with the one-piece, cylindrical, lower bearing site (2), which is completely closed.

2. The drive of claim 1,
**characterized in that**
the operational connection is effected by crimping, riveting, screw fastening, or the like.

3. The drive of claim 1,
**characterized in that**
the connection of the bearing site (2) is embodied by positive engagement in such a way that an escape of lubricant is prevented.

4. The drive of claim 1,
**characterized in that**
the housing parts (1, 8) comprise metal die casting.

5. The drive of claim 1,
**characterized in that**
the housing part (8) that does not have a one-piece bearing site is made from a less-expensive material than the housing part that is provided with the one-piece bearing site (2).

## Revendications

1. Boîte de vitesses munie d'un boîtier composé de deux parties (1,8) avec au minimum une roue dentée logée dans les deux parties, avec un arbre de sortie relié à la roue dentée et avec un arbre d'entraînement inclus dans les deux parties du boîtier, où une vis sans fin est attachée et mise en prise avec la roue dentée, particulièrement à usage pour les stores, les volets roulants ou le cas échéant pour les marquises, où les parties du boîtier sont reliées fonctionnellement et où une partie du boîtier (1) présente au minimum un point d'appui monobloc (2) pour l'arbre d'entraînement et où ce point d'appui (2) est lié fermement avec cette partie du boîtier (1),
Est caractérisée de sorte que
La partie du boîtier (1) de l'engrenage est formée du point d'appui monobloc de forme cylindrique inférieure (2) qui est complètement clos.

2. Engrenage selon revendication 1,
Est caractérisé de sorte que
La connexion de fonctionnement ait lieu à l'aide de la compression, le rivetage, le boulonnage ou similaire.

3. Engrenage selon revendication 1,
Est caractérisé de sorte que
La connexion au point d'appui (2) est ainsi formée par coopération de formes en vue d'empêcher l'évacuation de lubrifiants.

4. Engrenage selon revendication 1,
Est caractérisé de sorte que
Les parties du boîtier (1,8) se composent de coulée métallique sous pression.

5. Engrenage selon revendication 1,
Est caractérisé de sorte que
La partie du boîtier (8), ne présentant pas de point d'appui monobloc, est préparée d'une matière de moindre valeur que celle de la partie du boîtier munie d'un point d'appui monobloc (2).
